# EUROPÄISCHE PATENTSCHRIFT

(11) **EP 0 097 272 B1**
(45) Veröffentlichungstag und Bekanntmachung des Hinweises auf die Patenterteilung: **10.09.1986**
(21) Anmeldenummer: 83105526.4
(22) Anmeldetag: 04.06.1983
(51) Int. Cl.: E04B 1/19

(54) **Verbindungsvorrichtung für zerlegbare Fachwerksbauten**
Connection device for a collapsible framework
Dispositif de liaison pour construction en treillis démontable

(30) Priorität: 18.06.1982 DE 3222811
(43) Veröffentlichungstag der Anmeldung: 04.01.1984
(73) Patentinhaber: E. Rüter GmbH, D-4600 Dortmund 30 (DE)
(72) Erfinder: Rüter, Ewald, D-4600 Dortmund (DE)
(74) Vertreter: Patentanwälte Dipl.-Ing. Conrad Köchling Dipl.-Ing. Conrad-Joachim Köchling

## Beschreibung

Die Erfindung betrifft eine Vorrichtung zur Verbindung von aus Knotenstäben und dazu quer verlaufenden Trägern bestehenden, zerlegbaren Fachwerksbauten, wobei die Knotenstäbe jeweils an einem Ende ein erstes, starres Knotenblech und am anderen Ende ein zweites, lösbares Knotenblech aufweisen, die in ihren den Knotenstab seitlich überragenden Bereichen Ausnehmungen haben, wobei ferner an den gegenüberliegenden Seiten der Träger mindestens je zwei Haken angeordnet sind, welche einander entgegengerichtet die Ausnehmungen der Knotenbleche durchgreifen, und wobei Verriegelungen vorgesehen sind, die eine Einspannung der Träger zwischen den Knotenblechen bewirken.

Aus der deutschen Offenlegungsschrift 26 25 455 ist eine Verbindung für aus Säulen und quer dazu verlaufenden Trägem bestehende, zerlegbare Fachwerksbauten bekannt, wobei die Säulen aus stockwerkshohen Säulenteilen bestehen, die an ihren Enden über den Querschnitt der Säule hinausragende, in horizontalen Ebenen liegende Knotenbleche mit in ihrem überragenden Bereich vorgesehenen Ausnehmungen aufweisen, wobei an gegenüberliegenden Seiten des Trägers hakenartige Vorsprünge vorgesehen sind, die die Ausnehmungen der Knotenbleche durchgreifen und wobei keilartige Riegel vorgesehen sind, die einen Anzug des Trägers in Richtung auf die Säule und das Knotenblech bewirken.

Ferner sind hierbei die hakenartigen Vorsprünge von den Trägern seitlich abstrebend angeordnet und die Ausnehmungen in den Knotenblechen sind als in Richtung der angeschlossenen Träger verlaufende Schlitze ausgebildet, in die die Trägerendteile eingesteckt sind, welche Erweiterungen aufweisen, durch die die hakenartigen Vorsprünge hindurchgreifen und. sich mit schrägen Anzugsflächen an den der Säule abgewandten Kanten der Erweiterungen anlegen.

Aus der betrieblichen Praxis ist es hierzu außerdem bekannt, anstelle von stockwerkshohen Säulenteilen trägerhohe Knotenstäbe vorzusehen, die sich jeweils von den Untergurten bis zu den Obergurten der Fachwerksträger erstrecken, um mehrere Träger in einem Knotenpunkt freitragend miteinander zu verbinden.

Dabei ist es allerdings notwendig, jeden Träger am Knotenstab mittels zweier keilförmiger Riegel festzulegen, so daß bei vier in einem Knotenpunkt zusammentreffenden Trägern, also 8 Riegel zu setzen sind.

Diese hierbei erforderlichen Maßnahmen sind aber relativ umständlich und zeitraubend.

Aufgabe der Erfindung ist es nun, eine Vorrichtung der vorbeschriebenen Art derart zu verbessern, daß unter Beibehaltung der beim Stand der Technik bereits erreichten Vorteile darüber hinaus mit einfachen Mitteln eine erhebliche Vereinfachung der Verbiridungsvorrichtung selbst als auch der Montage erreichbar ist und eine einfachere und preiswertere Herstellung sich ergibt.

Die Lösung dieser Aufgabe ist dadurch gekennzeichnet, daß mindestens in einem der die Ausnehmungen des ersten Knotenbleches durchgreifenden Trägerhaken ein Durchbruch angeordnet ist, durch den ein keilförmiges, das erste Knotenblech an den Träger anspannendes Montagewerkzeug hindurchgesteckt ist, und daß in der dem ersten Knotenblech abgewandten Stirnseite des Knotenstabes eine axial gerichtete Gewindebohrung vorgesehen ist, in die eine das zweite, mittig gelochte Knotenblech durchgreifende und mit einem Kopf außenseitig des Knotenbleches sich abstützende Schraube unter axialer Vorspannung eingeschraubt ist.

Jene Ausgestaltung erlaubt die Träger nunmehr wie folgt miteinander zu verbinden : Zunächst wird am freien Ende eines bereits ortsfest gehalterten Trägers der Knotenstab angeschlossen, wobei die untergurtseitigen Haken die Ausnehmungen des starren, ersten Knotenbleches durchgreifen und wobei diese Steckverbindung mittels des keilförmigen Montagewerkzeuges gesichert wird.

Alsdann können in die anderen Aussparungen des ersten Knotenbleches die weiteren Träger eingehängt werden, wonach nur noch das zweite Knotenblech auf die obergurtseitigen Haken aller Träger aufgesteckt und mit dem Knotenstab mittels der Schraube verbunden werden muß. Danach kann das keilförmige Montagewerkzeug zur Wiederverwendung gelöst werden.

Eine material- und gewichtssparende Ausgestaltung besteht hierzu darin, daß der Knotenstab ein regelmäßiges, vieleckiges insbesondere quadratisches Hohlprofil aufweist, und daß in den dem ersten Knotenblech abgewandten Endteil des Knotenstabes eine dem lnnenquerschnitt des Knotenstabes angepaßte Scheibe mit einer zum Knotenstab axial verlaufenden Gewindebohrung fest eingefügt ist.

Eine die Montage weiterhin erhebliche Vereinfachung der Weiterbildung ist dadurch gekennzeichnet, daß in dem dem ersten Knotenblech abgewandten Endteil des Knotenstabes in allen Längsseiten je ein achsparallel verlaufender, stirnseitig ausmündender Schlitz angeordnet ist und daß von den Stirnseiten der Träger je ein in den jeweils gegenüber befindlichen Schlitz eingesteckter, mit dem Kopf innenseitig des Knotenstabes sich abstützender Bolzen abstrebt.

Hierdurch sind die Träger bereits schon vor dem Anschluß des zweiten Knotenbleches auch im Bereich ihrer Obergurte relativ zum gemeinsamen Knotenstab lagerichtig gehalten.

Dabei ist es zur Erzielung einer hohen Formfestigkeit des Knotenstabes im Bereich der Schlitze vorteilhaft, wenn die Scheibe nahe der freien Knotenstabstimseite und im Bereich der Schlitze angeordnet ist und daß in der Scheibe

den Knotenstabschlitzen gegenüber Kopfboizendurchstecköffnungen vorgesehen sind.

Eine weitere vorteilhafte Ausgestaltung des vorbeschriebenen Gegenstandes besteht darin, daß die Schraube eine gegenüber der Hakenlänge so größere Schaftlänge aufweist, daß bei gelockerter, das zweite Knotenblech durchgreifender Schraube und bei vom Knotenstab abgehobenem, zweiten Knotenblech die Träger an den Knotenstab ungehindert anhängbar sind.

Hierdurch ist das zweite Knotenblech auch während der Montage der Träger mit dem Knotenstab unverlierbar verbunden.

Ein Ausführungsbeispiel der Erfindung ist in den Zeichnungen dargestellt und wird im folgenden näher beschrieben.

Es zeigen
Fig. 1 eine Knotenverbindung von Fachwerkträgern während der Montage in der Vorderansicht, teilweise aufgebrochen;
Figur 2 desgleichen fertig montiert ;
Figur 3 desgleichen in Richtung der Linie 111-111 der Fig. 1 gesehen.

Hierbei ist an einem vertikal gerichteten Knotenstab 1 quadratischen Hohlprofiles an dessen unteren Stirnseite ein erstes Knotenblech 2 angeschweiBt.

In den oberen freien Endteil des Knotenstabes 1 ist eine dem Innenquerschnitt des Knotenstabes angepaßte Scheibe 3 eingefügt, die durch Schweißnähte mit dem Knotenstab 1 unlösbar verbunden ist.

Die Scheibe 3 besitzt eine axiale gerichtete Gewindebohrung 4, die durch eine an der Scheibe 3 angeschweißte Schraubenmutter 5 gebildet ist.

In die Gewindebohrung 4 ist eine Kopfschraube 6 eingeschraubt, deren Schaft ein mittig entsprechend gelochtes, zweites Knotenblech 7 so durchgreift, daß sich der Kopf der Schraube 6 außenseitig des Knotenbleches 7 abstützen kann.

Die Knotenbleche 2 und 7 sind deckungsgleich ausgebildet, haben eine achteckige Gestalt und reichen allseitig über den Knotenstab 1 hinaus.

In den den Knotenstab seitlich überragenden Bereichen der Knotenbleche 2 und 7 sind schlitzartige, in Richtung der Fachwerksträger 8 bzw. 9 verlaufende schlitzartige Ausnehmungen 10 vorgesehen.

Ferner sind an den Enden der Fachwerksträger 8 und 9, wie aus der deutschen Offeniegungsschrift 2625455 bekannt, sowohl untergurtseitig als auch obergutseitig jeweils zwei einander entgegengerichtete Haken 11 angeordnet, die die Ausnehmungen 10 durchgreifen.

Außerdem sind in den Knotenblechen 2 und 7 noch weitere, nicht dargestellte Ausnehmungen zum Anschluß von ebenfalls nicht gezeigten, weiteren, zu den Fachwerksträgern 8 und 9 rechtwinklig gerichteten Fachwerksträgern vorgesehen.

In den Haken 11 sind Durchbrüche 12 angeordnet, deren Funktionen noch beschrieben werden.

In dem dem Knotenblech 7 zugewandten Endteil des Knotenstabes 1 ist in jeder Knotenstablängsseite den Fachwerksträgern jeweils gegenüber ein längsverlaufender, stirnseitig ausmündender Schlitz 13 angeordnet.

Diesen Schlitzen 13 jeweils gegenüber sind an den Trägern 8 und 9 Kopfbolzen 14 vorgesehen, deren Schäfte in die Schlitze eingesteckt werden können und deren Köpfe sich dann an den innenseitigen Schlitzrändern abstützen. Dabei ist die Länge der Bolzenschäfte nur geringfügig größer als die Dicke der Knotenstabwände.

Damit die Scheibe das Einstecken der Kopfbolzen 14 in die Schlitze 13 nicht behindert, sind in der Scheibe 3 noch Kopfbolzendurchstecköffnungen 15 vorgesehen.

Die Schraube 6 hat eine gegenüber der Länge der Haken 11 so größere Schaftlänge, daß, wie aus der Fig. 1 ersichtlich, bei gelockerter Schraube 6 und bei vom Knotenstab 1 abgehobenen Knotenblech 7 die Träger an dem Knotenstab 1 ungehindert angehängt werden.

Zuvor ist jedoch zunächst der Knotenstab 1 an den mit dem einen Ende bereits ortsfest gehalterter Träger 8 angeschlossen worden, wobei die untergurtseitigen Haken 11 des Trägers 8 die Ausnehmungen 10 des Knotenbleches 2 durchgreifen und wobei in den Durchbruch 12 der Haken 11 ein keilförmiges Montagewerkzeug 16 eingetrieben worden ist, der das Knotenblech 12 fest an die Unterseite des Trägers 8 anpreßt.

Außerdem ist gleichzeitig der Kopfbolzen 14 des Trägers 8 in den ihm zugeordneten Schlitz 13 des Knotenbleches 1 eingesteckt worden, so daß der Knotenstab 1 auch obergurtseitig formschlüssig und lagerichtig mit dem Träger 8 verbunden ist.

Sind dann alle Träger in den gemeinsamen Knotenstab 1 eingehängt worden, wird das Knotenblech 7 so aufgesteckt, daß die Haken 11 aller Träger die ihnen zugeordneten Ausnehmungen 10 durchgreifen, wonach die Schraube 6 mittels eines Drehmomentschlüssels angezogen wird.

Danach kann das keilförmige Montagegerät zur Wiederverwendung gelöst werden.

Um möglichst kleine Biegemomente im Bereich der Knotenbleche 2 und 7 zu erhalten, stützen sich die Träger 8 und 9 mit relativ kleinen, erhabenen, mit Abstand von den Haken 11 am Ende der Träger angeordneten Flächen 17 an den Knotenstäben 2 bzw. 7 ab.

## Patentansprüche

1. Vorrichtung zur Verbindung von aus Knotenstäben (1) und dazu quer verlaufenden Trägern (8, 9) bestehenden, zerlegbaren Fachwerksbauten, wobei die Knotenstäbe (1) jeweils an einem Ende ein erstes, starres Knotenblech (2) und am anderen Ende ein zweites, lösbares Knotenblech (7) aufweisen, die in ihren den Knotenstab (1) seitlich überragenden Bereichen Ausnehmungen (10) haben, wobei ferner an den gegenüberliegenden Seiten der Träger (8, 9) mindestens je zwei Haken (11) angeordnet sind, welche einander entgegengerichtet die Ausnehmungen (10) der Knotenbleche (2, 7) durchgreifen, und wobei Verriegelungen vorgesehen sind, die eine Einspannung der Träger (8, 9) zwischen den Knotenblechen (2, 7) bewirken, dadurch gekennzeichnet, daß mindestens in einem der die Ausnehmungen (10) des ersten Knotenbleches (2) durchgreifenden Trägerhaken (11) ein Durchbruch (12) angeordnet ist, durch den ein keilförmiges, das erste Knotenblech (2) an den Träger (8) anspannendes Montagewerkzeug (16) hindurchgesteckt ist, und daß in der dem ersten Knotenblech (2) abgewandten. Stirnseite des Knotenstabes (1) eine axial gerichtete Gewindebohrung (4) vorgesehen ist, in die eine das zweite, mittig gelochte Knotenblech (7) durchgreifende und mit einem Kopf außenseitig des Knotenbleches (7) sich abstützende Schraube (6) unter axialer Vorspannung eingeschraubt ist.

2. Vorrichtung nach Anspruch 1, dadurch gekennzeichnet, daß der Knotenstab (1) ein regelmäßiges, vieleckiges, insbesondere quadratisches Hohlprofil aufweist und daß in den dem ersten Knotenblech (2) abgewandten Endteil des Knotenstabes (1) eine dem Innenquerschnitt des Knotenstabes (1) angepaßte Scheibe (3) mit einer zum Knotenstab (1) axial verlaufenden Gewindebohrung (4) fest eingefügt ist.

3. Vorrichtung nach Anspruch 2, dadurch gekennzeichnet, daß in dem dem ersten Knotenblech (2) abgewandten Endteil des Knotenstabes (1) in allen Längsseiten je ein achsparallel verlaufender, stirnseitig ausmündender Schlitz (13) angeordnet ist und daß von den Stirnseiten der Träger (8, 9) je ein in den jeweils gegenüber befindlichen Schlitz (13) eingesteckter, mit dem Kopf innenseitig des Knotenstabes (1) sich abstützender Bolzen (14) abstrebt.

4. Vorrichtung nach Anspruch 3, dadurch gekennzeichnet, daß die Scheibe (3) nahe der freien Knotenstabstirnseⁱte und im Bereich der Schlitze (13) angeordnet ist und daß in der Scheibe (3) den Knotenstabschlitzen (13) gegenüber Kopfbolzendurchstecköffnungen (15) vorgesehen sind.

5. Vorrichtung nach einem der Ansprüche 1 bis 4, dadurch gekennzeichnet, daß die Schraube (6) eine gegenüber der Hakenlänge so größere Schaftlänge aufweist, daß bei gelockerter, das zweite Knotenblech (7) durchgreifender Schraube (6) und bei vom Knotenstab (1) abgehobenem zweiten Knotenblech (7) die Träger (9) an den Knotenstab (1) ungehindert anhängbar sind.

## Claims

1. A device for connecting dismountable framework constructions comprising junction rods (1) and transversal girders (8, 9), the junction rods (1) each presenting at one extremity a first, rigid junction plate (2) and a second, detachable junction plate (7) at the other extremity, which in their areas laterally protruding beyond the junction rod (1) have recesses (10) ; with at least one pair of hooks arranged at the opposite sides of the girders (8, 9), which, in opposite directions pass through the recesses (10) of the junction plates (2, 7) ; and locking devices being provided to fix the girders (8, 9) between the junction plates (2, 7), characterized in that at least in one of the girder hooks (11) passing through the recesses (10) of the first junction plate (2) a passage (12) is arranged, through which a wedge-shaped assembly instrument (16) is passed, clamping the first junction plate (2) to the girder (8), and that in the front side of the junction rod (1) looking away from the first junction plate (2) a tap hole (4) is provided into which a bolt (6) is screwed under axial pre-load and passes through the second junction plate (7) with a central hole in it, and with a head bears against the outer side of the junction plate (7).

2. A device according to claim 1, characterized in that the junction rod (1) shows a regular, polygonal, in particular square, hollow profile, and in that in the extremity of junction rod (1) looking away from the first junction plate (2) a washer (3) is firmly inserted, which is adapted to the inner section of the junction rod (1) and with a tap hole in axial direction to junction rod (1).

3. A device according to claim 2, characterized in that in the extremity of the junction rod (1) looking away from the first junction plate (2) a slot (13) is arranged in all side walls parallel to the axis and ending in the front wall, and that from the front walls of the girders (8, 9) a bolt (14) each is going .away and inserted in the slot (13) of the opposite side, bearing with the head against the inside of the junction rod (1).

4. A device according to claim 3, characterized in that the washer (3) near the junction rod is arranged in the area of the junction rod front end, and openings are provided in the washer (3) to pass set bolts (15) opposite the junction rod slots (13).

5. A device according to any of claims 1 to 4, characterized in that bolt (6) presents a greater shaft length as compared with the hook length, so that when the bolt (6) passing through the second junction plate (7) is loosened and when the second junction plate (7) is lifted from the junction rod (1), the girders (9) can freely be hooked on to junction rod (1).

## Revendications

1. Dispositif pour l'assemblage de constructions démontables en treillis, constituées de barres à nœuds (1) et de poutres (8, 9) disposées transversalement par rapport à ces dernières, où les barres à noeuds (1) présentent à une extrémité un premier gousset rigide (2), et à l'autre extrémité un deuxième gousset (7) amovible, lesquels possèdent des évidements (10) dans leurs sections dépassant latéralement de la barre à nœuds (1), et où deux crochets (11) au moins sont en outre disposés sur les faces opposées des poutres (8, 9), et pénètrent en sens opposé dans les évidements (10) des goussets (2, 7), et où, enfin, des verrouillages sont prévus, pour déterminer un encastrement des poutres (8, 9) entre les goussets (2, 7) caractérisé en ce qu'une ouverture (12) est prévue dans un au moins des crochets (11) des poutres pénétrant dans les évidements (10) du premier gousset (2), ouverture à travers laquelle est passé un outil de montage (16) en forme de clavette, serrant le premier gousset (2) sur la poutre (8), et en ce qu'un taraudage axial (4) est prévu dans la face frontale de la barre à noeuds (1) écartée du premier gousset (2), dans lequel est vissée sous une précontrainte axiale, une vis (6) traversant le deuxième gousset (7) muni d'une perforation centrale, et dont la tête s'appuie à l'extérieur du gousset (7).

2. Dispositif selon la revendication 1, caractérisé en ce que la barre à noeuds (1) présente un profil creux régulier, polygonal, en particulier quadratique, et en ce qu'une plaque (3) adaptée à la section interne de la barre à noeuds (1) et dotée d'un taraudage (4) axial par rapport à la barre à nœuds (1), est insérée à demeure dans l'extrémité de la barre à noeuds (1) écartée du premier gousset (2).

3. Dispositif selon la revendication 2, caractérisé en ce qu'une rainure (13), débouchant sur la face frontale et parallèle à l'axe, a été ménagée dans chacune des faces longitudinales à l'extrémité de la barre à noeuds (1) écartée du premier gousset (2), et en ce qu'un boulon (14), inséré dans chacune des rainures (13) opposées et dont la tête prend appui à l'intérieur de la barre à noeuds (1) s'ancre en s'appuyant sur les faces frontales des poutres (8, 9).

4. Dispositif selon la revendication 3, caractérisé en ce que la plaque (3) est placée à proximité de la face frontale libre de la barre à noeuds et au voisinage de la rainure (13), et en ce que des évidements de passage pour boulons à tête (15) sont prévus dans la plaque (3), en face des rainures de la barre à noeuds (13).

5. Dispositif selon l'une des revendications 1 à 4, caractérisé en ce que la vis (6) présente, vis-à- vis de la longueur des crochets, une longueur de tige telle que, lorsque la vis (6) passant à travers le deuxième gousset (7) est desserrée, et que le deuxième gousset (7) est écarté de la barre à noeuds (1), les poutres (9) peuvent être accrochées librement à la barre à noeuds (1).
